# EUROPÄISCHE PATENTSCHRIFT

(11) **EP 2 220 312 B1**
(45) Veröffentlichungstag und Bekanntmachung des Hinweises auf die Patenterteilung: **10.08.2011**
(21) Anmeldenummer: 08851283.5
(22) Anmeldetag: 10.11.2008
(51) Int. Cl.: E04H 15/20

(54) **FALTBARER PNEUMATISCHER TRÄGER**
FOLDABLE PNEUMATIC SUPPORT
SUPPORT PNEUMATIQUE PLIABLE

(30) Priorität: 19.11.2007 CH 17812007
(43) Veröffentlichungstag der Anmeldung: 25.08.2010
(73) Patentinhaber: Prospective Concepts AG, 8953 Dietikon (CH); EMPA, 8600 Dübendorf (CH)
(72) Erfinder: LUCHSINGER, Rolf, CH-8607 Seegräben (CH); CRETTOL, René, CH-4153 Reinach (CH)
(74) Vertreter: Stump, Beat
(86) Internationale Anmeldenummer: PCT/CH2008/000473
(87) Internationale Veröffentlichungsnummer: WO 2009/065238

(56) Entgegenhaltungen:
- WO-A-2006/099764
- WO-A-2007/071101

## Beschreibung

Die vorliegende Erfindung betrifft einen Träger zu Aufnahme einer Last nach dem Oberbegriff von Anspruch 1.

Ein langgestreckter Träger, der seiner Länge nach, d.h. auf Biegung beansprucht wird, unterliegt einer Deformation, wobei die neutrale Faser den Träger in eine Druckzone und in eine Zugzone teilt.

Pneumatische Träger der Eingangs genannten Art besitzen einen aufblasbaren, langgestreckten Grundkörper, dem auf der einen Seite ein Druckglied, und auf der anderen Seite ein Zugglied zugeordnet ist, wobei diese Glieder durch den aufgeblasenen Grundkörper auf Abstand gehalten werden. Bei Biegebelastung übernimmt das Druckglied funktionell die Druckbelastung und das Zugglied funktionell die Zugbelastung, was einerseits erfordert, dass das Druckglied druck- d.h. auch knickresistent und das Zugglied zugbeanspruchbar ist, und andererseits erlaubt, dass das Druckglied auf nur Druck und das Zugglied auf nur Zug auszulegen. Dazu gehört, dass der Träger derart ausgelegt ist, dass bei der vorgesehenen Belastung die neutrale Faser zwischen Druckglied und Zugglied, d.h. durch den aufblasbaren Grundkörper hindurch verläuft. Vorteilhafterweise sind Druckglied und Zugglied an den Enden des Trägers in einem Knoten verbunden, wobei die Knoten gleichzeitig die Auflagerpunkte für den Träger bilden können.

Ein Vorteil solcher Träger besteht darin, dass sie im Vergleich zu ihrer Steife (Belastbarkeit) nur geringe Masse aufweisen. Zudem sind sie wegen der geringen Masse grundsätzlich leicht zu transportieren, auch darum, weil der aufblasbare Grundkörper zusammengefaltet wenig Volumen einnimmt.

Nachteilig ist, dass bei dem geschilderten Aufbau eines pneumatischen Trägers Last grundsätzlich nur in einer vorbestimmten Richtung aufgenommen werden kann; zudem ergeben sich je nach Ausbildung des aufblasbaren Grundkörpers Restriktionen in der Führung des Zuggliedes oder in der Kombination der Träger zu einem Verbund wie einem Dach, einer Wand, einer Brücke etc.

Entsprechend sind verschiedene Ausführungsformen von pneumatischen Trägern bekannt geworden, die verschiedene Eigenschaften besitzen.

So zeigt WO 2007/071101 eine Ausführungsform, bei welcher Druck- und Zugglied durch einen einem flexiblen Steg aufgenommen werden, welcher den zylindrischen oder spindelförmigen Grundkörper längs durchsetzt und diesen zugleich etwas einschnürt, was das Knickverhalten des Druckglieds verbessert.

WO 2006/099764 zeigt u. a. einen pneumatischen Träger, der verbessert transportabel ist und zu diesem Zweck ein Druckglied aufweist, das zusammengefaltet werden kann, also im Transport weniger sperrig ist. Nachteile ergeben sich unter anderem durch den komplizierten Aufbau des faltbaren Druckglieds, das für den Betrieb in seinen Faltgelenken verriegelt werden muss, sollen grössere Lasten mit guter Betriebssicherheit durch den Träger aufgenommen werden können.

Entsprechend ist es die Aufgabe der vorliegenden Erfindung, einen pneumatischen Träger zu schaffen, der verbessert faltbar ist, also eine erleichterte Montage erlaubt.

Zur Lösung dieser Aufgabe besitzt der erfindungsgemässe Träger die Merkmale von Anspruch 1.

Durch die Verwendung eines Steges, der die Gelenke des Druckglieds in betriebsfähiger Lage fixiert, entfällt die Notwendigkeit, bei grösseren Lasten eine Verriegelung für die Gelenke in der Art von WO 2006/099764 vorzusehen. Dadurch wird die Montage erleichtert, bis hin zu einer Ausführung, bei welcher die Montage ohne Manipulation an den Gelenken vorgenommen werden kann.

Darüber hinaus können Gelenke mit nicht nur einseitiger Verschwenkmöglichkeit vorgesehen werden, die ein optimales Zusammenfalten des Druckglieds, d.h. zu einem Paket mit geringen Abmessungen, ermöglichen.

Über die gestellte Aufgabe hinaus ist solch ein pneumatischer Träger nicht nur zur Aufnahme von gleichverteilten symmetrischen, sondern auch von asymmetrischen Lasten gut geeignet.

Die Erfindung wird nachstehend anhand der Figuren näher erläutert.

Es zeigt:
- Fig. 1a: eine Ansicht eines pneumatischen Trägers gemäss der Erfindung
- Fig. 1b: einen Längsschnitt durch den Träger von Fig. 1a
- Fig. 1c: den Träger von Fig. 1a und b, halb zusammengefaltet
- Fig. 2: einen Längsschnitt durch eine weitere Ausführungsform des er- findungsgemässen Trägers
- Fig. 3a: eine Ansicht einer zweiten Ausführungsform des erfindungsge- mässen Trägers von oben
- Fig. 3b: einen Querschnitt durch den Träger von Fig. 3a, und
- Fig. 3c: einen Längsschnitt durch den Träger von Fig. 3a.

In Fig. 1a ist ein pneumatischer Träger 1 dargestellt, mit einem langgestreckten, aufgeblasenen Grundkörper 2, dessen Konturen durch gestrichelte Linien angedeutet sind. Dem Grundköper 2 sind auf der einen Seite ein Druckglied 3 in Form eines schlanken Balkens und auf der anderen Seite ein Zugglied 4 (Fig. 1b) zugeordnet; das Druckglied 3 liegt auf der Oberseite 5 des Grundkörpers 2 auf, verläuft längs zu diesem und wird von ihm gestützt, während das Zugglied 4 längs seiner Unterseite 6 entlang verläuft (und mehrfach geführt werden kann). Das Zugglied 4 ist bevorzugt als Seil ausgebildet. Druckglied 3 und Zugglied 4 werden mit anderen Worten durch den Grundkörper 2 auf Abstand gehalten.

Druckglied 3 und Zugglied 4 sind mit einander in Knoten 7, 7' verbunden, die an den Enden des Trägers 1 angeordnet sind.

Wird der Träger 1 durch eine durch den Pfeil 8 symbolisierte Last beaufschlagt, wird das Druckglied 3 auf Druck und das Zugglied 4 auf Zug beansprucht, wobei das Druckglied 3 durch den Grundkörper 4 in Lage gehalten und gegen Knicken gestützt ist, und wobei das Zugglied 4 ebenfalls durch den Grundkörper 2 in Lage gehalten wird.

Das Druckglied 3 weist weiter Gelenke 10 auf, die erlauben, es zusammenzufalten. Dadurch kann der Träger 1 für Lagerung oder für Transport auf kleinem Raum verpackt werden, indem die Luft aus dem Grundkörper 2 abgelassen und dieser dann mit dem Zugglied 4 zusammen, oder getrennt von ihm, zusammengerollt wird. Das Druckglied 3 wird ebenfalls zusammengefaltet, und kann zu diesem Zweck (bzw. je nach den Massen des Trägers 1) ein oder vorzugsweise eine grössere, beliebige Anzahl von Gelenken 10 enthalten.

Der Träger 1 kann also einerseits vollständig zusammengefaltet werden, ohne dass er zerlegt werden muss, und kann andererseits auch nach einer Zerlegung verpackt werden, z.B. indem der Grundkörper um das zusammengefaltete Druckglied herum aufgerollt wird.

Der Natur der Sache nach sind Gelenke 10 an sich im belasteten Träger 1 unerwünscht, da das Druckglied 3 bei Belastung durch die Last 8 am Ort der Gelenke 10 ausknicken kann, insofern nicht stabil ist.

Fig. 1b zeigt den Träger von Fig. 1a von der Seite her gesehen, wobei dieser einer Schnittlinie 11 entlang teilweise aufgeschnitten ist. Im aufgeschnittenen Bereich ist ein Längsschnitt durch den Träger entlang der Linie AA von Fig. 1a sichtbar. Dort ist ein flexibler Steg 12, der den Grundkörper 2 längs von Knoten 7 zu Knoten 7' durchsetzt, dargestellt (und im nicht aufgeschnittenen Bereich durch die gestrichelte Linie 14 angedeutet). Der Steg 12 kann aus einem z.B. textilen Gewebe bestehen, wie es für die Ausbildung des Grundkörpers 2 verwendet wird, oder aus einem anderen geeigneten Material; er ist vorzugsweise durchgehend ausgebildet, kann jedoch auch der Beanspruchung entsprechend mit Verstärkungen oder Ausnehmungen versehen sein. Der Steg 12 verbindet das Druckglied 3 mit dem Zugglied 4; nach der in der Figur dargestellten bevorzugten Ausführungsform ist er mit dem Druckglied 3 am Ort seiner Gelenke 10 und mit dem Zugglied 4 im Wesentlichen lückenlos über seine ganze Länge verbunden.

Der Steg 12 ist auch betriebsfähig mit dem Grundkörper 2 verbunden, hier einerseits über das Druckglied 3 und andererseits über das Zugglied 4, welche beide auf dem Grundkörper aufliegen. Herrscht im Grundköper 2 Betriebsdruck, werden das Druckglied 3 und das Zugglied 4 durch diesen auf Abstand gedrückt, und damit der Steg 12 aufgespannt, mit der Folge, dass der dann auf Zug beanspruchte Steg 12 den maximalen Abstand von Druckglied 3 und Zugglied 4 bestimmt.

WO 2007/071101, auf deren gesamte Offenbarung hier ausdrücklich Bezug genommen wird, zeigt verschiedene Ausführungsformen für die Ausgestaltung solcher Verbindungen, welche der Fachmann bei der Ausführung der vorliegenden Erfindung geeignet umsetzen kann.

Bei einer bevorzugten Ausführungsform ist ein Befestigungsglied vorgesehen, das, fixiert am Steg 12, diesen mit dem Druckglied 3 verbindet. In der Figur ist das Befestigungsglied flexibel, als Seil 17, ausgebildet, welches randseitig mit dem Steg 12 über seine Länge z.B. vernäht ist (oder in einer Lasche verläuft, s. Figur 3b) und das dann mit den Gelenken 10 (dh. mit dem Druckglied 3) verbunden ist. Das Seil 17 wirkt damit als Verstärkung für den Steg 12, so dass die durch die Gelenke 10 punktuell auf den Steg 12 wirkenden Kräfte geeignet in diesen eingeleitet werden können.

Dadurch, dass der Steg 12 mit dem Zugglied 4 im Wesentlichen über dessen ganze Länge verbunden ist, wird der durch den Innendruck im Steg 12 verursachte Zug gleichmässig in das Zugglied 4 (bzw. den Grundkörper 2) eingeleitet; eine das Tragverhalten des Trägers 1 zwar nicht zerstörende, aber vermindernde Verformung des Zugglieds 4 durch lokale Zugeinleitung unterbleibt. Der Fachmann kann die Kontur des Stegs 12 diesbezüglich optimieren und an die Kontur des unter Betriebsdruck stehenden und bestimmungsgemäss belasteten Grundkörpers 2 anpassen.

Hingegen konzentriert sich der durch den Innendruck verursachte Zug im Steg 12 auf der Seite des Druckglieds 3 in dessen Gelenken 10, da der Steg 12 nur mit diesen verbunden ist und so die entsprechenden Kräfte nur in diese einleitet. Die Gelenke 10 werden damit durch den Steg in ihrer betriebsfähigen Lage am Grundkörper fixiert, so dass ein Kollaps des Trägers 1 durch Ausknicken des Druckglieds 3 am Ort der Gelenke 10 verhindert ist.

Hier versteht sich von selbst, dass der Steg 12 zu diesem Zweck nicht zwingend am Gelenk 10 selbst angreifen muss, sondern auch im Bereich eines Gelenks 10 angreifen kann, so z.B. an den Enden der mit einem Gelenk 10 verbundenen Abschnitte des Druckglieds 3. In diesem Sinn ist auch denkbar, dass der Steg 12 zwar mit dem Druckglied 3 durchgehend verbunden sein kann, solange er derart ausgebildet ist, dass im Belastungsfall die durch den Steg 12 auf das Druckglied 3 ausgeübten Kräfte im Bereich des Gelenks 10 konzentriert sind und nicht gleichförmig über die gesamte Länge am Druckglied 3 angreifen.

Zusammenfassend ergibt sich, dass erfindungsgemäss die durch den Steg 12 auf das Zugglied 4 ausgeübten Kräfte möglichst gleichmässig in dieses eingeleitet werden sollen (so dass seine "natürliche" Kontur im Belastungsfall nicht verändert wird), während die auf das Druckglied ausgeübten Kräfte punktuell, im Bereich der Gelenke 10 angreifen müssen.

Durch diese Ausbildung des Stegs 12 kann der Träger 1 einerseits ohne weiteres zusammengefaltet werden, ohne dass er zerlegt werden muss, da sich der flexible Steg 12, und auch das flexible Zugglied 4, dem zusammengefalteten Druckglied 3 anpassen kann. Beim Aufblasen richtet sich diese Konfiguration von selbst betriebsfähig auf, was den Montageaufwand klein hält.

Andererseits ist diese Anordnung bei asymmetrischer Belastung besonders vorteilhaft.

Symmetrische Lastverteilung, d.h. eine gleichförmig von Knoten 7 zu Knoten 7' verteilt angreifende Last, hat eine symmetrische, nur in einer Richtung gekrümmte Biegelinie zur Folge. Eine Verriegelung der Gelenke 10 in entsprechend nur einer Verschwenkrichtung (s. die Beschreibung zu Fig. 1c und z.B. die WO 2006/099764) könnte an sich genügen, um die stabile Lage des Druckglieds 3 aufrecht zu erhalten, d.h. ein der Biegelinie entsprechendes Ausknicken des Druckglieds 3 am Ort der Gelenke 10 zu vereindern.

Erfindungsgemäss wird dies durch die Anordnung und Ausbildung des Stegs 12 wesentlich einfacher und verbessert erreicht.

Bei einer asymmetrischen Lastverteilung genügt die Verriegelung der Gelenke in nur einer Verschwenkrichtung nicht mehr, da die Biegelinie dann ebenfalls asymmetrisch verläuft und in beiden Richtungen gekrümmt sein kann, was bei Verriegelung in nur einer Richtung zum Kollaps des Trägers führt. Entsprechend ist es dann notwendig, die Gelenke in beiden Verschwenkrichtungen zu verriegeln, was den konstruktiven Aufwand und den Montageaufwand weiter erhöht.

Durch die erfindungsgemässe Fixierung der beidseitig verschwenkbaren Gelenke 10 über den Steg 12 ist auch asymmetrische Belastung des Trägers 1 möglich, ohne dass ein konstruktiver Mehraufwand getrieben werden muss.

Fig. 1c zeigt einen Längsschnitt durch den Träger 1 entlang der Linie AA von Figur 1a, wobei nur den Steg 12 mit dem Druckglied 3 und das Zugglied 4 (ohne Grundkörper 2) ersichtlich sind. Dargestellt ist ein Moment, in dem der Träger 1 zusammengefaltet (oder aufgeblasen) wird. Die beiden äußeren Gelenke 10 sind entsprechend dem Pfeil 15 in einer Verschwenkrichtung und das mittlere Gelenk 10 entsprechend dem Pfeil 16 in der anderen Verschwenkrichtung verschwenkt. Dadurch lassen sich die durch die Gelenke 10 verbundenen Abschnitte des Druckglieds 3 beim Zusammenfalten in optimaler Weise parallel aneinander anlegen.

Fig. 2 zeigt eine weitere erfindungsgemässe Ausführungsform eines pneumatischen Trägers 20, bei welcher sowohl das Druckglied als auch das Zugglied gleichermaßen Druck- und Zugbelastung aufnehmen können. Vorgesehen sind ein Zug-/Druckglied 22 und eine Zug-/Druckglied 23 an Stelle des Druckglieds 3 und des Zuglieds 4 gemäss der Figuren 1a bis 1c. Mit anderen Worten sind das Druckglied und das Zugglied gegengleich ausgebildet. Dies erlaubt, Last sowohl von oben (Last gemäss Pfeil 8) als auch von unten (Last gemäss Pfeil 9), mithin beidseitig, aufzunehmen. Pneumatische Träger dieser Art sind grundsätzlich bekannt, jedoch nicht in zusammenfaltbarer Ausbildung.

Erfindungsgemäss ist nun der Steg 12 derart angeordnet und ausgebildet, dass er im aufgeblasenen Zustand des Grundkörpers alle Gelenke 10 beider Glieder 22,23 in betriebsfähiger Lage fixiert. Im Fall der Belastung durch eine Last gemäss Pfeil 8 nimmt einmal das Zug-/Druckglied 22 den Druck auf, wie das in Zusammenhang mit den Figuren 1a und b beschreiben ist. Das Zug-/Druckglied 23 nimmt nur Zug auf. Da aber ebenfalls druckbelastbar, besitzt es durch die Gelenke 10 verbundene Druckstababschnitte, welche steif sind; somit genügt es hier, wenn der Steg 12 die durch ihn übertragenen Kräfte nur in den Bereich der Gelenke 10 einleitet; die Tragkraft des Trägers 1 wird nicht vermindert, wie dies der Fall wäre, wenn an Stelle des Zug-/Druckglieds 23 ein flexibles Zugglied 4 (Figur 1b) treten würde. Dies gilt umgekehrt auch für eine gemäss Pfeil 9 von unten angreifende Last.

Vorliegend ist der Steg 12 ohne randseitig angeordnete Verstärkungsseile (Seil 17 von Figur 1b) ausgebildet. Der Fachmann kann je nach Konfiguration des Trägers solche Verstärkungen in geeigneter From vorsehen oder nicht.

Fig. 3a zeigt eine weitere Ausführungsform der Erfindung, nämlich einen gemäss WO 2007/071101 ausgebildeten Träger 30 in einer Ansicht von oben. Auf die gesamte Offenbarung der WO 2007/071101 wird hier ausdrücklich Bezug genommen. Ersichtlich sind die Knoten 7,7' sowie das Druckglied 3 mit seinen Gelenken 10.

Der Grundkörper 31 ist als Spindel ausgebildet, die unter Betriebsdruck durch den Steg längs eingeschnürt wird. Ebenso ist es möglich, den Grundkörper 31 als Zylinder auszubilden, der durch den Steg längs eingeschnürt wird. Durch die Einschnürung bilden sich Halbkammern 32,33 im Grundkörper 31.

Fig. 3b zeigen den Träger 30 von Fig. 3a im Querschnitt entlang der Linie BB von Fig. 3a, mit dem Druckglied 3, dem Zugglied 4 und dem Steg 12. Die Halbkammern 32, 33 werden vom Steg 12 längs durchsetzt.

Das Druckglied 3 liegt auf dem Grundkörper 2 am Ort der durch den Steg 12 verursachten Einschnürung auf. Ebenso das Zugglied 4, das hier durch eine z.B. aufgenähte Tasche 35 gegen seitliches Verrutschen oder gegen äussere Einflüsse (Witterung, Schmutz etc) geschützt ist. Solch eine Tasche kann, obschon in der Figur nicht dargestellt, natürlich auch für das Druckglied 3 vorgesehen werden.

Weiter dargestellt ist das Seil 17, das hier in einer Tasche 36 verläuft, die am Rand des Stegs 12 angenäht oder auf andere geeignete Weise befestigt ist.

Fig. 3c zeigt den Träger 30 in einer Ansicht von der Seite her, wobei der Grundkörper 31 entlang der Schnittlinie 11 teilweise aufgeschnitten ist. Wiederum ist der Steg 12 derart angeordnet und ausgebildet, dass er die durch ihn übertragenen Kräfte auf der Seite des Druckglieds 3 in den Bereich der Gelenke 10 einleitet, und auf der Seite des Zugglieds 4 möglichst gleichförmig verteilt. Der verdeckte Teil des Stegs 12 ist durch die gestrichelte Linie 14 angedeutet.

Hier ist das Druckglied 3 nach oben gebogen ausgebildet, kann aber auch gerade verlaufen (Fig. 1) oder gegen unten gebogen sein, so lange es gegenüber der neutralen Faser des belasteten Trägers 30 in der Druckzone und das Zugglied entsprechend in der Zugzone verläuft.

Ohne Weiteres kann der Träger 30 analog zu demjenigen von Figur 2 ausgebildet werden, d.h. zwei durch den Steg 12 verbundene Zug-/Druckglieder enthalten, so dass er sowohl von oben als auch von unten belastbar ist.

Bevorzugt sind die Gelenke 10 als einfache Verschwenkgelenke ausgebildet, deren Gelenkachse senkrecht zum Druckglied 3 und, im aufgeblasenen Zustand des Grundkörpers 2, zum Steg 12 verlaufen.

Die beschriebenen pneumatischen Träger 1, 20 und 30 können zu einem Verbund zusammengefasst werden, z.B. einem Dach, einer Wand oder einer Brücke.

Die durch die Pfeile 8, 9 symbolisierte Last kann am Druckglied 3 (bzw. Zug-/Druckglied 22,23) direkt angreifen, oder über geeignete Verbindungsglieder in dieses eingeleitet werden. Auch ist möglich, die Last direkt oder über Verbindungsglieder in den Steg 12 einzuleiten, wie dies in der WO 2007/071101 beschreiben ist.

## Patentansprüche

1. Pneumatischer Träger zur Aufnahme einer Last, mit einem aufblasbaren, langgestreckten Grundkörper, einem mindestens ein Gelenk aufweisendes Druckglied und mit mindestens einem Zugglied, wobei das Druckglied und das mindestens eine Zugglied längs dem Grundkörper entlang verlaufen, und an den Enden des Trägers in je einem Knoten mit einander verbunden sind, **dadurch gekennzeichnet, dass** ein flexibler Steg vorgesehen ist, der im aufgeblasenen Zustand den Grundkörper längs durchsetzt und durch diesen aufgespannt wird, dabei das Druckglied und das mindestens eine Zugglied miteinander betriebsfähig verbindet, und weiter derart ausgebildet und angeordnet ist, dass er bei aufgeblasenem Grundkörper das mindestens eine Gelenk des Druckglieds in betriebsfähiger Lage fixiert.

2. Pneumatischer Träger nach Anspruch 1, wobei der flexible Steg mit dem Druckglied im Bereich seiner Gelenke, vorzugsweise mit den Gelenken selbst, verbunden ist.

3. Pneumatischer Träger nach Anspruch 1 oder 2, wobei der flexible Steg mit dem Zugglied im Wesentlichen lückenlos über seine ganze Länge verbunden ist.

4. Pneumatischer Träger nach einem der Ansprüche 1 bis 3, wobei der flexible Steg über ein an ihm fixiertes, vorzugsweise als flexibles Zugglied ausgebildetes Befestigungsglied mit dem Druckglied verbunden ist.

5. Pneumatischer Träger nach einem der Ansprüche 1 bis 4, wobei der Grundkörper als Zylinder ausgebildet ist, der unter Betriebsdruck durch den Steg längs eingeschnürt wird.

6. Pneumatischer Träger nach einem der Ansprüche 1 bis 5, wobei der Grundkörper als Spindel ausgebildet ist, die unter Betriebsdruck durch den Steg längs eingeschnürt wird.

7. Pneumatischer Träger nach einem der Ansprüche 1 bis 6, wobei die Gelenkachse des mindestens einen Gelenks des Druckglieds senkrecht zu diesem und senkrecht zum im aufgeblasenen Grundkörper verlaufenden Steg angeordnet ist.

8. Pneumatischer Träger nach einem der Ansprüche 1 bis 7, wobei die Gelenke derart ausgebildet sind, dass sich die Segmente des Druckgliedes beim Zusammenfalten parallel aneinander anlegen lassen.

9. Pneumatischer Träger nach einem der Ansprüche 1 bis 8, wobei das Druckglied und das Zugglied gegengleich ausgebildet sind und je Gelenke aufweisen, derart, dass der Träger auch Last aufnehmen kann, die das Zugglied auf Druck und das Druckglied auf Zug beansprucht, und wobei im aufgeblasenen Zustand des Grundkörpers die Gelenke des Zugglieds durch den Steg in betriebsfähiger Lage fixiert werden.

10. Pneumatischer Träger nach einem der Ansprüche 1 bis 8, wobei das Zugglied als Seil ausgebildet ist.

11. Pneumatische Struktur, **gekennzeichnet durch** einen Verbund von pneumatischen Trägern nach einem der Ansprüche 1 bis 10.

12. Aufblasbare Brücke, **gekennzeichnet durch** zwei pneumatische Träger nach einem der Ansprüche 1 bis 10.

## Claims

1. A pneumatic support for receiving a load, comprising an inflatable, elongate base body, a pressure member having at least one joint and comprising at least one tractive member, wherein the pressure member and the at least one tractive member run longitudinally along the base body, and are connected to one another at the ends of the support in respectively one node, **characterised in that** a flexible web is provided which in the inflated state passes longitudinally through the base body and is stretched thereby, which at the same time connects the pressure member and the at least one tractive member operatively to one another, and is further configured and arranged in such a manner that said flexible web fixes the at least one joint of the pressure member in the operational state when the base body is inflated.

2. The pneumatic support according to claim 1, wherein the flexible web is connected to the pressure member in the region of its joints, preferably to the joints themselves.

3. The pneumatic support according to claim 1 or 2, wherein the flexible web is connected to the tractive member substantially uninterruptedly over its entire length.

4. The pneumatic support according to any one of claims 1 to 3, wherein the flexible web is connected to the pressure member by means of a fastening member fixed thereon, preferably configured as a flexible tractive member.

5. The pneumatic support according to any one of claims 1 to 4, wherein the base body is configured as a cylinder which is longitudinally constricted by the web under operating pressure.

6. The pneumatic support according to any one of claims 1 to 5, wherein the base body is configured as a spindle which is longitudinally constricted by the web under operating pressure.

7. The pneumatic support according to any one of claims 1 to 6, wherein the joint axis of the at least one joint of the pressure member is arranged perpendicular to this and perpendicular to the web running in the inflated base body.

8. The pneumatic support according to any one of claims 1 to 7, wherein the joints are configured in such a manner that the segments of the pressure member can abut parallel onto one another during folding.

9. The pneumatic support according to any one of claims 1 to 8, wherein the pressure member and the tractive member are configured to be mirror images and each have joints in such a manner that the support can also receive load which stresses the tractive member under pressure and the pressure member under tension and wherein in the inflated state of the base body the joints of the tractive member are fixed in the operational position by the web.

10. The pneumatic support according to any one of claims 1 to 8, wherein the tractive member is configured as a cable.

11. A pneumatic structure **characterised by** a combination of pneumatic supports according to any one of claims 1 to 10.

12. An inflatable bridge, **characterised by** two pneumatic supports according to any one of claims 1 to 10.

## Revendications

1. Support pneumatique pour recevoir une charge, comprenant un corps de base gonflable, étiré en longueur, un membre de compression présentant au moins une articulation, et comprenant au moins un tirant, sachant que le membre de compression et l'au moins un tirant se profilent le long du corps de base et sont reliés l'un à l'autre sur les extrémités du support en un noeud respectif, **caractérisé en ce qu'**une traverse flexible est prévue qui traverse le corps de base longitudinalement à l'état gonflé et est tendue par celui-ci, relie ainsi le membre de compression et l'au moins un tirant l'un à l'autre pour qu'il soient prêts à fonctionner, et est ainsi formée et disposée en outre que lorsque le corps de base est gonflé, l'au moins une articulation du membre de compression est fixée en position prête à fonctionner.

2. Support pneumatique selon la revendication 1, dans lequel la traverse flexible est reliée au membre de compression au niveau de ses articulations, de préférence avec les articulations elles-mêmes.

3. Support pneumatique selon la revendication 1 ou 2, dans lequel la traverse flexible est reliée au tirant essentiellement complètement sur toute sa longueur.

4. Support pneumatique selon l'une des revendications 1 à 3, dans lequel la traverse flexible est reliée au membre de compression par un membre de fixation fixé sur elle, de préférence formé comme un tirant flexible.

5. Support pneumatique selon l'une des revendications 1 à 4, dans lequel le corps de base est formé comme un cylindre qui e s t enserré longitudinalement par la traverse en pression de service.

6. Support pneumatique selon l'une des revendications 1 à 5, dans lequel le corps de base est formé comme une broche qui est enserrée longitudinalement par la traverse en pression de service.

7. Support pneumatique selon l'une des revendications 1 à 6, dans lequel l'axe d'articulation de l'au moins une articulation du membre de compression est placée verticalement par rapport à celui-ci et verticalement à la traverse se profilant dans le corps de base gonflé.

8. Support pneumatique selon l'une des revendications 1 à 7, dans lequel les articulations sont ainsi formées que les segments du membre de compression se posent parallèlement l'un sur l'autre lors du pliage.

9. Support pneumatique selon l'une des revendications 1 à 8, dans lequel le membre de compression et le tirant sont formés de manière diamétralement opposée et présentent respectivement des articulations de telle manière que le corps peut également recevoir une charge qui sollicite le tirant en pression et le membre de compression en traction, et dans lequel à l'état gonflé du corps de base, les articulations du tirant sont fixées par la traverse en position prête à fonctionner.

10. Support pneumatique selon l'une des revendications 1 à 8, dans lequel le tirant est formé comme un câble.

11. Structure pneumatique, **caractérisée par** un assemblage de supports pneumatiques selon l'une des revendications 1 à 10.

12. Pont gonflable, **caractérisé par** deux supports pneumatiques selon l'une des revendications 1 à 10.
